# EUROPÄISCHE PATENTSCHRIFT

(11) **EP 1 591 250 B1**
(45) Veröffentlichungstag und Bekanntmachung des Hinweises auf die Patenterteilung: **07.03.2012**
(21) Anmeldenummer: 05102790.2
(22) Anmeldetag: 08.04.2005
(51) Int. Cl.: B41F 31/20, B41F 35/04

(54) **Verfahren und Vorrichtungen zum Abstreifen eines Fluids von einer Walze**
Method and means for removing a liquid from a cylinder
Procédé et dispositif pour enlever un liquide d'un cylindre

(30) Priorität: 27.04.2004 DE 102004020636
(43) Veröffentlichungstag der Anmeldung: 02.11.2005
(73) Patentinhaber: Koenig & Bauer Aktiengesellschaft, 97080 Würzburg (DE)
(72) Erfinder: Rauh, Volker, 97265, Hettstadt (DE)
(74) Vertreter: Hoffmann, Thomas

(56) Entgegenhaltungen:
- DE-A- 3 804 204
- DE-A- 19 624 536

## Beschreibung

Die Erfindung betrifft Verfahren und Vorrichtungen zum Abstreifen eines Fluids von einer Walze gemäß dem Oberbegriff des Anspruchs 1 oder 6 bzw. 10 oder 11.

Aus der DE 38 04 204 A1 ist ein Filmfarbwerk bekannt, wobei zusätzlich zu einer im Bereich des Farbkastens angeordneten zonenweisen Dosierung des Farbflusses zur variableren Regelung oder zu Reinigungszwecken dem Farbwerk Farbe über eine Zwischenwalze und eine über die Walzenbreite reichende Rakelvorrichtung entnommen werden kann. Ein An- bzw. Abstellen der Rakelvorrichtung erfolgt über ein Verschwenken mittels einer IColben-Zylinder-Einheit um eine zur Zwischenwalze parallele Lagerachse.

Durch die DE 196 24 536 A1 ist eine Vorrichtung zum Abstreifen von Farbe, Wasser und Verunreinigungen auf einer Farbwalze offenbart, wobei in einer Ausführung die ein Abstreichmesser und einen Auffangbehälter aufweisende Vorrichtung zum An- bzw. Abstellen an die Walze durch einen luft- oder hydraulischen Zylinder um eine Achse verschwenkbar ist. Das Abstreichmesser weist hierbei an seiner wirksamen Kante einen ausgeschnittenen Abschnitt einer Breite auf, welche geringfügig größer ist als die Breite einer zu bedruckenden schmaleren Bahn. In anderer Ausführung sind mehrere Segmente eines Abstreichmessers angeordnet, welche einzeln durch Betätigungseinrichtungen an- bzw. abstellbar sind.

Die DE 1 106 772 offenbart eine Vorrichtung gemäss dem Oberbegriff des Anspruchs 10 zum Abstreifen eines Fluids von einer Walze, wobei diese einerseits als Walzenreinigungsvorrichtung zum vollständigen Befreien der Walze von Farbe und andererseits als Trennvorrichtung für verschiedene Farben dienen kann. Hierfür sind axial nebeneinander Einzelrakelelemente vorgesehen, welche unabhängig voneinander an einer insgesamt verschwenkbaren Welle angeordnet sind. Je nach dem, wie die Einzelrakel in Bezug auf eine Lage zur Walzenoberfläche zuvor eingestellt sind, wird nach Anschwenken der Welle auf der gesamten Walzenlänge oder lediglich auf einzelnen Streifen Farbe - z. B. zwischen zwei verschiedenen Farben - von der Walze abgerakelt.

Durch die US 3 108 539 A ist eine Vorrichtung zum Abstreifen eines Fluids von einer Walze offenbart, welche eine erste Abstreifkante und eine in Umfangsrichtung der Walze versetzte zweite Abstreifkante aufweist. In Abhängigkeit von der Drehrichtung der zusammen wirkenden Walze wird die Lage der Vorrichtung verändert, indem Klemmblöcke gelöst werden, und die Vorrichtung auf der diese Vorrichtung tragenden Welle verschwenkt wird.

Der Erfindung liegt die Aufgabe zugrunde, Verfahren und Vorrichtungen zum Abstreifen eines Fluids von einer Walze zu schaffen, welche in effektiver Weise mehrere Funktionen erfüllt.

Die Aufgabe wird erfindungsgemäß durch die Merkmale des Anspruchs 1 oder 6 bzw. 10 oder 11 gelöst.

Die mit der Erfindung erzielbaren Vorteile bestehen insbesondere darin, dass kompakt und mit einfachen Mitteln an einer selben Walze zwei Funktionen, nämlich ein Waschen und ein Anpassen des Fluidflusses an eine Materialbreite erfolgen kann. Im Hinblick auf Bauraum und Aufwand wird dies vorteilhaft mit einer einzigen Vorrichtung anstelle von mehreren am Umfang angeordneten unabhängigen Vorrichtungen erfüllt.

Insbesondere ist eine bewegbare Rakeleinheit von Vorteil, welche in zwei verschiedene Anstelllagen bringbar ist. Diese ist vorzugsweise einteilig oder zumindest mehrstückig miteinander verbunden in der Weise ausgeführt, dass entsprechende Wirkkanten (Rakelkanten) für beide Funktionalitäten gemeinsam bewegt werden. So ist in vorteilhafter Ausführung ein gemeinsamer Stellantrieb und/oder ein gemeinsames Antriebsmittel für beide Funktionen nutzbar.

Ausführungsbeispiele der Erfindung sind in den Zeichnungen dargestellt und werden im Folgenden näher beschrieben.

Es zeigen:
- Fig. 1: eine schematische Darstellung der Vorrichtung zum Abstreifen mit einer ersten Ausführung eines Rakelelementes;
- Fig. 2: eine Draufsicht auf einen Teil der Vorrichtung mit zu bearbeitenden Material;
- Fig. 3: drei Lagen der Vorrichtung in Ruhe (I), zum Waschen (II) und zur Abnahme im Randbereich (III);
- Fig. 4: eine schematische Darstellung einer Vorrichtung zum Bedrücken des mit Druckmittel beaufschlagbaren Zylinders;
- Fig. 5: eine zweite Ausführung eines Rakelelementes;
- Fig. 6: eine Seitenansicht gemäß Fig. 5;
- Fig. 7: eine alternative Ausführung der Vorrichtung zum Abstreifen.

Fig. 1 zeigt eine Vorrichtung 01 zum Abstreifen eines Fluids F (Fig. 3) von einem fluidführenden Rotationskörper 02, insbesondere einer Walze 02 oder einem Zylinder 02, einer Material 04 (Bahn 04 oder Bogen 04) be- und/oder verarbeitenden Maschine, z. B. einer Maschine zur Papierherstellung oder einer Druckmaschine, insbesondere einer Rotationsdruckmaschine.

Die Vorrichtung 01 weist ein an die Mantelfläche des Rotationskörpers 02 (im folgenden Walze 02) anstellbares Rakelelement 03 (Fig. 1 und 2) auf, welches je nach Lage keinen Kontakt zur Mantelfläche der Walze 02 (Lage I, Ruhelage I), einen Kontakt auf einer gesamten wirksamen Länge L02 der Mantelfläche der Walze 02 (Lage II, Waschlage II) oder einen Kontakt zu mindestens einem Teilabschnitt a1; a2 der Mantelfläche der Walze 02 (Lage III, Abnahmelage III), welcher kleiner als die halbe wirksame Länge L02 ist, aufweist. Unter der gesamten wirksamen Länge L02 der Mantelfläche wird hierbei die Länge verstanden, auf welcher die Walze 02 während des Betriebes der Maschine betriebsmäßig mit dem Fluid F benetzt bzw. benetzbar ist und entspricht z. B. mindestens einer Breite b04ₘₐₓ einer maximal durch die Maschine zu bearbeitenden Bahn 04 bzw. Bogens 04. Wie in Fig. 2 dargestellt, kann im zweiten o. g. Fall (Lage II) der Kontakt auch zur gesamten Ballenlänge hergestellt sein.

Das Rakelelement 03 weist mindestens zwei Rakelkanten 06; 07 auf, welche in Umfangsrichtung der Walze 02 betrachtet versetzt zueinander angeordnet sind.

Vorzugsweise sind mindestens zwei teilbreite, d. h. über weniger als die halbe Länge L02 reichende Rakelkanten 07 und wenigstens eine durchgehende (einstückig oder segmentiert) Rakelkante 06 einer Länge, welche mindestens einer Breite b04ₘᵢₙ einer minimal oder aktuell durch die Maschine zu bearbeitenden Bahn 04 entspricht, angeordnet. In der Lage I ist keine der Rakelkanten 06; 07, in Lage II sind die Rakelkanten 06 und 07, und in Lage III eine oder mehrere der Rakelkanten 07 an die Mantelfläche der Walze 02 angestellt. Angestellt bzw. anstellen meint hierbei vorzugsweise das Herstellen eines körperlichen Kontaktes zwischen Mantelfläche und Rakelkante 06; 07 und nicht ein Einstellen eines verbleibenden Spaltes wie es beispielsweise bei Einstellung eines Farbfilms mittels einer Kammerrakel der Fall ist.

In einer in Fig. 1 und 2 dargestellten ersten Ausführung des Rakelelementes 03 ist die Rakelkante 06 bzw. sind die Rakelkanten 06 in Umfangsrichtung der Walze 02 gesehen versetzt zur Rakelkante 07 und hinter dieser angeordnet. D. h. auf einem die Rakelkante 06 aufweisenden Längsabschnitt des Rakelelementes 03 weist dieses hintereinander sowohl eine Rakelkante 06 als auch eine teilbreite Rakelkante 07 auf. Hierzu weist im Beispiel der Fig. 1 und 2 das Rakelelement 03 ein über die wirksame Länge L02 reichendes, die Rakelkante 06 aufweisendes Abstreifmesser 08, z. B. Rakel 08, insbesondere eine Waschrakel 08, und mindestens zwei die Rakelkanten 07 aufweisende teilbreite Abstreifmesser 09, z. B. Rakel 09, sog. Tandemrakel 09 auf, welche über einen gemeinsamen Stellantrieb 11 auf die Mantelfläche zu bzw. von ihr weg bewegbar sind. Das Tandemrakel 09 ist vorzugsweise in radialer Richtung der Walze 02 elastisch federnd mit einer Federhärte D09 ausgeführt und vorteilhaft im Bereich seiner Rakelkante 07 aus einem weicheren Material als das der Mantelfläche gefertigt. Das Waschrakel 08 kann entweder steif oder federnd ausgeführt sein, wobei es in vorteilhafter Ausführung mit einer die Rakelkante 06 aufweisenden elastischen Lippe 12, z. B. einer Gummilippe 12, ausgeführt ist.

Zur doppelten Funktionalität des Rakelelementes 03 - wahlweise als Einrichtung zum Reinigen bzw. Waschen der Walze 02 oder zur Farbabnahme in deren Randbereich - kann jeder Stellantrieb 11 vorgesehen sein, welcher zwei Anstellpositionen und eine Abstellposition ermöglicht, nämlich dass in Lage I keines der Rakel 08; 09, in Lage III lediglich die Tandemrakel 09 zur Farbabnahme im Randbereich und in Lage II zumindest das Waschrakel 08 (hier sowohl das Tandem- als auch das Waschrakel 08; 09) zum Waschen der Walze 02 angestellt ist bzw. sind. Im vorliegenden Fall wird für die Lage III das Rakelelement 03 in der Weise angestellt, dass die Tandemrakel 09 im Kontakt mit der Mantelfläche stehen während das Waschrakel 08 von der Mantelfläche noch beabstandet ist (Fig. 3, Lage III). Für die Lage II wird das Rakelelement 03 in der Weise weiter zur Mantelfläche hin angestellt, bis das Waschrakel 08 entgegen der Rückstellkraft F09 der federnden oder federnd gelagerten Tandemrakel 09 ebenfalls im Kontakt mit der Mantelfläche steht (Fig. 3, Lage II). Das Rakelelement 03 kann hierfür prinzipiell durch eine Linearbewegung, beispielsweise auf einer Linearführung, oder über einen kurvenförmigen Stellweg, beispielsweise eine Schwenkbewegung eines Hebels oder einer Welle, gestellt werden.

Der Stellantrieb 11 beruht in besonders vorteilhafter Ausführung auf einer Schwenkbewegung der Rakel 08; 09 bzw. des Rakelelementes 03 um eine gestellfeste Schwenkachse S. Hierzu sind diese an einer verschwenkbaren im wesentlichen zur Rotationsachse der Walze 02 parallel verlaufenden Welle 13 (Traverse 13) drehfest gelagert. Die Welle 13 stellt hier beispielsweise einen Teil einer Halterung bzw. eine Halterung 13 für das bzw. die Rakel 08; 09 bzw. Rakelelement 03 selbst dar. Das Verschwenken der Welle 13 und somit das Stellen der Rakel 08; 09 bzw. des Rakelelementes 03 kann entweder manuell oder aber vorzugsweise durch ein Antriebsmittel 14, z. B. einen Motor oder nachfolgend in vorteilhafter Ausführung beschrieben, einem mit druckmittelbetriebenen Antriebsmittel 14, z. B. einem mit Druckmittel beaufschlagbaren Zylinder 26 mit Kolben 27 und Stößel 28 (Fig. 4), erfolgen. das Anlenken der Welle 13 durch das Antriebsmittel 14 erfolgt beispielsweise über einen drehfest mit der Welle 13 verbundenen Hebelarm 16. Der mit Druckmittel beaufschlagbaren Zylinder 26 ist vorzugsweise als doppelwirkender Zylinder 26 ausgeführt, welcher beidseitig des Kolbens 27 einen bedrückbaren Druckraum aufweist. Auf die Länge des Rakelelements 03 können zur Vergleichmäßigung des Anstelldruckes und/oder zur Vermeidung von Verwindung mehrere (z. B. insgesamt zwei, jeweils eines im endnahen Bereich der Vorrichtung 01) derartige Stellantriebe 11 mit Antriebsmitteln 14 vorgesehen sein, welche dann beispielsweise synchron bewegt und angesteuert werden.

Besonders von Vorteil für eine fernbetätigbare und/oder automatisierbare Vorrichtung ist es, einen Stellantrieb 11 vorzusehen, welcher neben einer neutralen Lage für die Abstellposition zwei definierte Lagen für die Anstelllagen II; III vorsieht. Das Antriebsmittel 14 steht dann beispielsweise mit einem Leitstand der Maschine oder einer rechnergestützten Maschinensteuerung in Signalverbindung und wird von dort fernbetätigt.

Die Positionierung des Rakelelementes 03 bzw. der Rakel 08; 09 bzw. des dieses antreibenden Stellantriebes 11 im Hinblick auf die o. g. zwei Anstell-Lagen II, III kann prinzipiell über zwei verschiedene Anschläge, durch eine Stellspindel (im Getriebe des Stellantriebes 11 oder als durch Drehen stellbarer Anschlag), durch einen Positionsgeregelten bzw. -gesteuerten Antrieb (winkel- oder Lagegeregelter Motor, oder insbesondere Schrittmotor), durch einen druckmittelbetriebenen Positionszylinder, oder durch einen ortsveränderbaren (Stellspindel, in den Stellweg verbringbarer Nocken oder Stößel) und/oder einen kraftabhängigen Anschlag wie nachfolgend beschrieben erfolgen.

Die Positionierung beruht in besonders vorteilhafter Ausführung auf einen kraftabhängigen Anschlag 17, dessen räumliche Lage seiner Anschlagfläche 22 abhängig ist von einer Größe einer Kraftbeaufschlagung. Hierzu kann der Anschlag 17 selbst als Federelement, z. B. eine Druckfeder, ausgebildet sein, dessen eines Ende gestellfest angeordnet ist und das andere Ende die lageveränderbare Anschlagsfläche 22 definiert. In Fig. 1 wird der bewegbare Anschlag 17 z. B. durch eine Rolle 17 gebildet, welche über einen Stößel 18 an einer gestellfesten Halterung 19 gelagert ist. Die Lagerung zwischen Rolle 17, Stößel 18 und Halterung 19 ist derart ausgeführt, dass der Abstand zwischen Rolle 17 und Halterung 19 veränderbar ist. Zwischen Halterung 19 und Rolle 17 ist ein Federelement 21, z. B. eine Druckfeder 21, in der Weise angeordnet, dass sie des Abstand zwischen Rolle 17 und Halterung 19 auf einen vorgegebenen Maximalwert vorspannt. Der Anschlag 17 wirkt in Abhängigkeit von der die Betriebssituation definierenden Lage I; II; III mit einem rakelfesten Bauteil, hier einer Anschlagfläche 23 des Hebelarms 16, der Vorrichtung 01 zusammen. Die Anschlagfläche 22 ist derart positioniert, dass bei Zusammenwirken der Anschlagflächen 22 und 23 in unbelastetem Zustand das entsprechend verschwenkte Rakelelement 03 die Lage III (nur Rakel 09 angestellt) einnimmt.

Die zu den o. g. Lagen I; II; III der Rakel 08; 09 bzw. des Rakelelementes 03 korrespondierenden Stellungen der rakelfesten und der lageveränderbaren Anschlagflächen 22; 23 sowie die Betriebsstellung des die Welle 13 bzw. den Hebelarm 16 verschwenkenden Antriebsmittels 14 sind ebenfalls der Fig. 3 zu entnehmen. In Lage I befindet sich der Kolben des druckmittelbetriebenen Antriebsmittel 14 in einer Endlage, z. B. in eingefahrener und ggf. druckloser Stellung, so dass das Rakelelement 03 bzw. der Rakel 08; 09 abgestellt ist. Die Anschlagflächen 22; 23 befinden sich außer Kontakt. Zur Verbringung des Rakelelementes 03 bzw. der Rakel 08; 09 in die Lage III (Farbabnahme im Randbereich) wird das Antriebsmittel 14 mit einem Druck P1 beaufschlagt, welcher eine Bewegung mit einer Kraft F1 in Richtung Anschlag 17 und ein Verschwenken des Rakelelementes 03 bzw. der Rakel 08; 09 bewirkt. Der Druck P1 wird derart gewählt, dass das Federelement 21 nicht oder nur wenig deformiert wird, d. h. dass die Kraft F1 kleiner als eine für einen signifikanten Ausschlag erforderliche Federkraft F21 im für die Vorspannung betreffenden Bereich der Federkennlinie ist. Zur Verbringung des Rakelelementes 03 bzw. der Rakel 08; 09 in die Lage II (Waschen) wird das Antriebsmittel 14 mit einem Druck P2 beaufschlagt, welcher eine Bewegung mit einer Kraft F2 in Richtung Anschlag 17 und ein weiteres Verschwenken des Rakelelementes 03 bzw. der Rakel 08; 09 entgegen der Federkraft F21 und der Rückstellkraft F07 bewirkt, bis auch die Rakelkante 06 mit der Mantelfläche zusammen wirkt. Ein Endpunkt kann durch eine Endlage des Kolbens, eine Endlage des eingefederten Anschlages 17, einen nicht dargestellten gestellfesten Anschlag oder durch die Vorgabe des Druckes P2 vorgegeben sein. Der Druck P2 wird im Beispiel derart gewählt, dass das der Anschlag 17 zumindest soweit eingefedert ist, dass die Rakelkante 06 anliegt, d. h. dass die Kraft F2 größer gewählt ist als die Summe aus der Federkraft F21 im entsprechend eingefederten Zustand und der Rückstellkräfte F09 und ggf. F08 der Rakel 09 und, falls rückfedernd angestellt, Rakel 08 bei der resultierenden Deformierung.

Das abgerakelte Fluid F (Fig. 3) fließt in der Lage III (Farbabnahme im Randbereich) lediglich über das Rakel 09 ab. In Lage II (Waschen) fließt das Fluid F im Bereich der angestellten Rakel 09 (Teilabschnitt a1; a2) über diese, und im lediglich durch das angestellte Rakel 08 abgerakelten Teilabschnitt a3 über jenes. Das abgerakelte Fluid F, z. B. Farbe, Wasser und/oder Feuchtmittel, kann in nicht dargestellter Ausführung in einen stationär unter der Vorrichtung 01 angeordneten Auffangbehälter abfließen. In bevorzugter Ausführung weist die Vorrichtung 01 jedoch selbst einen Auffangbehälter 24 auf, welcher mit den Rakeln 08; 09 des Rakelelements 03 in der Weise verbunden ist, dass das Fluid F über die Rakel 08; 09 in den Auffangbehälter 24 abfließt. Da der Auffangbehälter 24 auf diese Weise mitverschwenkt wird, gelangt das Fluid F unabhängig von der Lage des Rakelelementes 03 sicher in den Auffangbehälter 24. Vorteilhaft sind eine Wand des Auffangbehälters 24 und das Rakelelement 03 auf der gesamten Länge lückenlos miteinander verbunden.

Fig. 4 zeigt schematisch eine Vorrichtung zum Bedrücken des mit Druckmittel beaufschlagbaren Zylinders 26 mit Kolben 27 und Stößel 28 und veranschaulicht die zu o. g. Lagen I; II; III korrespondierenden Endlagen des Stößels 28 in den anhand von Fig. 3 beschriebene Verfahrensweisen. Eine nicht dargestellte Druckmittelquelle, beispielsweise Druckluftquelle, eines Niveaus für den Druck P2 ist mit einem ersten Eingang eines ersten Mehrwegeventil 29 direkt, und mit einem zweiten Eingang dieses Mehrwegeventils 29 über einen den Druck P2 am Ausgang auf P1 absenkenden Druckminderer 31, z. B. einen einstellbaren Druckminderer 31 ggf. mit Anzeige, verbunden. An einem Ausgang des ersten Mehrwegeventils 29 liegt je nach Betriebsstellung des Mehrwegeventils 29 der Druck P1 oder P2 aus der entsprechenden Eingangsleitung an, während die jeweilige andere Leitung geschlossen wird. Der Ausgang des ersten Mehrwegeventils 29 ist auf einen Eingang eines zweiten Mehrwegeventils 32 geführt. Je nach Betriebsstellung des Mehrwegeventils 32 liegt nun der eingangsseitige Druck P1; P2 an einem ersten Ausgang des Mehrwegeventils 32, welcher beispielsweise mit dem dem Stößel 28 abgewandten Druckraum des Zylinders 26 verbunden ist, oder an einem zweiten Ausgang des Mehrwegeventils 32, welcher beispielsweise mit dem dem Stößel 28 zugewandten Druckraum des Zylinders 26 verbunden ist. Somit ist je nach Betriebsstellung des zweiten Mehrwegeventils 32 der Stößel 28 aus- oder einfahrbar.

Für die Betriebsstellung der Lagen II wird der am ersten Eingang des Mehrwegeventils 29 anliegende höhere Druck P2 an dessen Ausgang durchgeleitet, während für die Lage III der am zweiten Eingang des Mehrwegeventils 29 anliegende, verminderte Druck P1 an dessen Ausgang gelegt wird.

Für die Betriebsstellungen der Lagen II und III wird der eingangsseitig am Mehrwegeventils 32 anliegende Druck P1 bzw. P2 auf dessen ersten Ausgang gelegt, während für das Erreichen der Lage I zumindest zeitweise dieser Druck P1 bzw. P2 auf den zweiten Ausgang gelegt wird.

Fig. 5 zeigt eine zweite Ausführung eines Rakelelementes 03', welche jedoch in den zur ersten Ausführung beschriebenen Varianten in der Vorrichtung 01 gelagert, durch genannte Stellantriebe 11 und/oder Antriebsmittel 14 angetrieben und in genannter Weise in den Lagen I, II und III betrieben wird. Einziger Unterschied zu dem zu Fig. 1 bis 4 beschriebenem ist, dass das Rakelelement 03' nicht zwei aufeinander bzw. in Umfangsrichtung hintereinander angeordnete Rakel 08; 09 aufweist, sondern dass die unterschiedlichen Rakelkanten 06; 07 durch axial nebeneinander liegende Abschnitte a1; a2; a3 unterschiedlicher Ausprägung der der Mantelfläche zugewandten Kante des Rakelelementes 03' gebildet werden. Diese unterschiedliche Ausprägung der Kanten in den Abschnitten a1; a2; a3 kann wie in Fig. 5 dargestellt durch Segmentieren eines einteiligen Rakelelementes 03' erfolgen, in dem es von der der Mantelfläche zugewandten Seite her eingeschnitten (Schnitte S1 und S2) sind und die sich hierdurch ergebenden "Zungen" der Abschnitte a1; a2; a3 in der Weise unterschiedlich abgebogen sind, dass - wie in Fig. 6 schematisch dargestellt - beim Anschwenken des Rakelelementes 03' zunächst die Rakel 09' zur Farbabnahme im Randbereich und erst bei weiterem Anstellen erst das Rakel 08' zum Waschen in Kontakt mit der Mantelfläche tritt. Hierzu kann ein Typ Rakel 08'; 09' fluchtend zum Fußbereich des Rakelelementes 03' verlaufen während der andere Typ entsprechend flach abgebogen ist. Es können die Kanten der beiden Typen jedoch auch jeweils in unterschiedlicher Weise stark (kantig) abgebogen sein.

In einer nicht dargestellten Variante der zweiten Ausführung kann das Rakelelement 03' auch mehrteilig in der Weise ausgeführt sein, dass einzelne, die Abschnitte a1; a2; a3 darstellende Segmente - entsprechend abgebogen - in axialer Richtung lückenlos nebeneinander angeordnet sind. Je Abschnitt a1; a2; a3 können auch mehrere in der selben Weise abgebogene bzw. nicht abgebogene Teilsegmente angeordnet sein. Letztere Variante ermöglicht in einfacher Weise durch Austauschen von Teilsegmenten unterschiedlichen Types eine Anpassung der Längen der Abschnitte a1; a2; a3 an Breiten b04; b04ₘᵢₙ; b04ₘₐₓ von Bahnen 04 erfolgen.

Bei der einteiligen Ausführung ist das Rakelelement 03' in besonders einfacher Weise schnell auswechsel- und dadurch ggf. an eine neue Breite b04; b04ₘᵢₙ; b04ₘₐₓ von Bahnen 04 anpassbar.

Bei den genannten Varianten der zweiten Ausführung liegen somit auch zwei Anstellpositionen und eine Abstellposition vor, nämlich eine Lage I wobei keines der Rakel 08'; 09', Lage III wobei lediglich die Rakel 09' zur Farbabnahme im Randbereich und Lage II wobei das Rakel 08' zum Waschen der Walze 02 als auch die Rakel 09 angestellt sind. Im vorliegenden Fall wird für die Lage III das Rakelelement 03 in der Weise angestellt, dass die Rakel 09' im Kontakt mit der Mantelfläche stehen während das Rakel 08' von der Mantelfläche noch beabstandet ist (vergleichbar mit Fig. 3, Lage III). Für die Lage II wird das Rakelelement 03 in der Weise weiter zur Mantelfläche hin angestellt, bis das Rakel 08' entgegen der Rückstellkraft F09' der federnden oder federnd gelagerten Rakel 09' ebenfalls im Kontakt mit der Mantelfläche steht (vergleichbar mit Fig. 3, Lage II). Das Rakelelement 03 kann hierfür wieder prinzipiell durch eine Linearbewegung, beispielsweise auf einer Linearführung, oder über einen kurvenförmigen Stellweg, beispielsweise eine Schwenkbewegung eines Hebels oder einer Welle, gestellt werden.

In einer bevorzugten Ausführung ist die Vorrichtung 01 i.V.m. einer axial changierbaren Walze 02 zusammen wirkend angeordnet. Diese Walze 02 ist z. B. als Reibzylinder 02 eines Farb- oder Feuchtwerks einer Druckmaschine ausgebildet und weist vorzugsweise eine harte, keine elastische Schicht aufweisende Mantelfläche auf. In Fig. 2 ist strichliert die chanchierbare Walze 02 in ihren jeweiligen Endlagen der Changierbewegung dargestellt. Auf jeder Stirnseite ist ein mit H bezeichneter Hub, d. h. der Abstand der beiden Umkehrpunkte der changierenden Walze 02, dargestellt. In einer vorteilhaften Ausführung der mit der changierenden Walze 02 zusammen wirkenden Vorrichtung 01, ist eine Breite b09 der o.g. Abschnitte a1; a2 bzw. der Rakel 09 (insbesondere deren Rakelkanten 07) größer als der Hub H, z. B. größer als der 1,3-fache, insbesondere größer als der 1,5-fache Hub H, ausgebildet.

Ebenfalls ist in Fig. 2 als Weiterbildung mindestens eines der Rakel 09 axial bewegbar am Rakelelement 03, jedoch zumindest lösbar und damit herausnehmbar mit diesem verbunden, angeordnet (Doppelpfeil P).

Die Vorrichtung 01 kann jedoch in vorteilhaften Ausführungen i.V.m. mit beliebigen Walzen, im wesentlichen harte Oberflächen aufweisende Walzen 02 oder Zylinder 02 zusammen wirkend angeordnet.

Für alle beschriebenen Ausführungen kann die Rakelkante 07' des Rakels 09 in ihrem Berührbereich zur Mantelfläche eine Profilierung aufweisen um eine Restmenge des Fluids F auf der Walze 02 zum Zweck einer Schmierung der zusammen wirkenden Walzen zu hinterlassen. Dies gilt insbesondere für Breiten b09 der o.g. Abschnitte a1; a2 bzw. der Rakel 09 von größer oder gleich 50 mm, insbesondere von größer oder gleich 60 mm.

Grundsätzlich ist eine Anordnung der in Umfangsrichtung der Walze 02 versetzt angeordneter Rakel 08; 09 auch auf zwei verschiedenen Traversen 13 oder Halterungen 13 denkbar, wobei diese beiden Halterungen 13 dann entweder durch ein gemeinsames Antriebsmittel 14 in einer bestimmten Bewegungsabfolge bewegt werden, oder aber gar unabhängig voneinander durch verschiedene Antriebsmittel 14 betätigt werden können. Hierbei ist dann wesentlich, dass an die selbe Walze 02 die beiden Rakeltypen (zum Waschen oder Abnehmen) wahlweise oder nacheinander zusätzlich zueinander anstellbar sind.

Ein Anstellen der Abnahmerakel 09 (Lage III) kann grundsätzlich manuell oder durch das Antriebsmittel 14, z. B. fernbetätigt und/oder automatisiert, erfolgen. Hierbei kann es entweder durch ein Stellen bzw. einen Stellbefehl des Druckers oder automatisiert ausgelöst sein. Für die betreffende Produktion kann es permanent angestellt sein, oder aber vorzugsweise zeitlich getaktet, insbesondere über eine entsprechende Schaltung oder Steuerung, angestellt werden.

In einer nicht dargestellten Ausführung ist anstelle des ortsveränderlichen Anschlages 17 ein als Positionierantrieb ausgeführtes Antriebsmittel 14 vorgesehen, an dessen Ausgang zumindest drei voneinander verschiedene, insbesondere definierte Positionen (korrespondierend zu den drei Lagen I, II und III) einstellbar sind.

Dies kann in einer Variante ein Linearantrieb sein, welcher entweder als Elektromotor oder als druckmittelbetriebener Positionierzylinder, z. B. ein doppelwirkender Zylinder mit Positionssensorik oder ein Mehrstellungszylinder mit mehreren in Serie angeordneten Druckmittelzylindern, ausgeführt ist. In einer zweiten Variante kann dies ein Schrittmotor sein, über dessen Schritte die drei Lagen I, II und III realisierbar sind.

Fig. 7 zeigt eine Weiterbildung zu den beiden vorgenannten Ausführungen. Hierbei ist zusätzlich zum Waschrakel 08; 08' und dem Tandemrakel 09, 09' ein Schutz 33 vorgesehen, welcher in Drehrichtung der Walze 02 betrachtet hinter der Berührstelle der beiden Rakel 08; 08'; 09; 09' angeordnet ist. Vorzugsweise steht die walzen nahe Kante des Schutzes 33 nicht in Berührkontakt mit dem Walzenmantel. Der Schutz 33 dient als Spritzschutz gegen Farbe, welche sich nach dem Abrakeln und Abstellen des Rakels 08; 08'; 09; 09' im Bereich einer der Rakelkanten 06; 07 befinden, beim Wiederanstellen durch die Walze 02 aufgenommen und durch deren Rotation weggeschleudert wird. Vorteilhaft ist der Schutz 33 am Rakelelement 03 angeordnet und mit diesem zusammen verschwenkbar. Der Schutz 33 kann dann derart angeordnet sein, dass bei einem angestellten Rakel 08; 09; 08'; 09' die walzennahe Kante im Bereich einer Verbindungslinie V zwischen Rotationsachse R02 und der Schwenkachse S liegt. Im Bereich der Verbindungslinie V bedeutet hier z. B. dass bei angestelltem Rakel 08; 08'; 09; 09' die walzennahe Kante des Schutzes 33 höchstens um einen Winkel δ um die Rotationsachse R02 von +/- 10 abweicht. Damit vom Spritzschutz 33 aufgefangene Farbe in die Auffangwanne ablaufen kann, weist das Rakelelement 03 wannennah Durchbrüche 34, z. B. Bohrungen 34, auf. Die beiden Rakel 08; 08'; 09; 09' können in der Art der ersten oder auch zweiten Ausführung ausgebildet sein.

### Bezugszeichenliste

- 01: Vorrichtung zum Abstreifen
- 02: Rotationskörpers, Walze, Zylinder, Reibzylinder
- 03: Rakelelement
- 04: Material, Bahn, Bogen
- 05: -
- 06: Rakelkante
- 07: Rakelkante
- 08: Abstreifmesser, Rakel, Waschrakel
- 09: Abstreifmesser, Rakel, Tandemrakel
- 10: -
- 11: Stellantrieb
- 12: Lippe, Gummilippe
- 13: Welle, Traverse, Halterung
- 14: Antriebsmittel
- 15: -
- 16: Hebelarm
- 17: Anschlag, bewegbar, Rolle
- 18: Stößel
- 19: Halterung
- 20: -
- 21: Federelement, Druckfeder
- 22: Anschlagfläche
- 23: Anschlagfläche
- 24: Auffangbehälter
- 25: -
- 26: Zylinder
- 27: Kolben
- 28: Stößel
- 29: Mehrwegeventil
- 30: -
- 31: Druckminderer
- 32: Mehrwegeventil
- 33: Schutz
- 34: Durchbruch, Bohrung

- I: Lage, Ruhelage
- II: Lage, Waschlage
- III: Lage, Abnahmelage

- a1: Teilabschnitt
- a2: Teilabschnitt
- a3: Teilabschnitt

- b04: Breite
- b04ₘₐₓ: Breite, maximal
- b04ₘᵢₙ: Breite, minimal
- b09: Breite

- L02: Länge, wirksam
- R02: Rotationsachse

- F: Fluid
- H: Hub
- P: Richtung
- S: Schwenkachse
- V: Verbindungslinie

- P1: Druck
- P2: Druck

- S1: Schnitt
- S2: Schnitt

- δ: Winkel

- ': die gestrichenen Bezugszeichen entsprechen den genannten Bauteilen in einer zweiten Ausführungsform

## Patentansprüche

1. Verfahren zum Abstreifen eines Fluids (F) von einer Walze mit einer Vorrichtung (01), wobei die Vorrichtung (01) wahlweise in eine Waschlage (II) zum Waschen der Walze (02) gebracht wird, in welcher eine erste Abstreifkante / Rakelkante (07) eines Abstreifmessers / Rakels (08) auf der gesamten, im wesentlichen durchgehenden wirksamen Mantelfläche der Walze (02) in Kontakt mit dieser gebracht ist, und in eine Abnahmelage (III) zur Farbabnahme in einem Randbereich der Walze (02), in welcher das durchgehende Abstreifmesser / Rakel (08) außer Kontakt jedoch eine zweite Abstreifkante / Rakelkante (06) mindestens eines lediglich teilbreiten Abstreifmessers / Rakels (09) mit der Mantelfläche der Walze (02) in Kontakt gebracht ist, **dadurch gekennzeichnet, dass** das wahlweise Verbringen in die Lagen (I; II; III) mittels eines ein Antriebsmittel (14) aufweisenden gemeinsamen Stellantriebes (11) erfolgt, indem der Stellantrieb (11) durch das Antriebsmittel (14) wahlweise in eine Abstellposition oder eine von zwei verschiedenen definierten Anstellpositionen verbracht wird, wobei der das Antriebsmittel (14) aufweisende Stellantrieb (11) eine Positionierung zweier verschiedener definierter Anstellpositionen und einer Abstellposition vorsieht, und wobei das Stellen durch gemeinsames Verschwenken der ersten und zweiten Abstreifkante/Rakelkante (06; 07) erfolgt, welche in Umfangsrichtung der Walze (02) betrachtet versetzt zueinander an der Vorrichtung (01) angeordnet sind.

2. Verfahren nach Anspruch 1, **dadurch gekennzeichnet, dass** zum wahlweisen Waschen oder Abstreifen ein Rakelelement (03) der Vorrichtung (01) gestellt wird, welches je nach gewünschter Lage (I; II; III) keinen Kontakt zur Mantelfläche der Walze (02), einen Kontakt auf einer gesamten wirksamen Länge (L02) der Mantelfläche der Walze (02) oder einen Kontakt zu mindestens einem Teilabschnitt (a1; a2) der Mantelfläche der Walze (02), welcher kleiner als die halbe wirksame Länge (L02) ist, aufweist.

3. Verfahren nach spruch 1, **dadurch gekennzeichnet, dass** das Anstellen des teilbreiten Abstreifmessers / Rakels (09) in der Abstreiflage (III) zeitlich getaktet erfolgt.

4. Verfahren nach Anspruch 1, **dadurch gekennzeichnet, dass** das Stellen gegen einen ortsveränderbaren Anschlag (17) erfolgt.

5. Verfahren nach Anspruch 1, **dadurch gekennzeichnet, dass** das Stellen gegen einen Anschlag (17) erfolgt, dessen räumliche Lage seiner Anschlagfläche (22) abhängig ist von einer Größe einer Kraftbeaufschlagung.

6. Verfahren zum Abstreifen eines Fluids (F) von einer Walze mit einer Vorrichtung (01), wobei zum wahlweisen Waschen oder Abstreifen ein Rakelelement (03) der Vorrichtung (01) gestellt wird, welches je nach gewünschter Lage (I; II; III) keinen Kontakt zur Mantelfläche der Walze (02), in einer Waschlage (II) einen Kontakt auf einer gesamten wirksamen Länge (L02) der Mantelfläche der Walze (02) oder in einer Abnahmelage (III) einen Kontakt zu mindestens einem Teilabschnitt (a1; a2) der Mantelfläche der Walze (02), welcher kleiner als die halbe wirksame Länge (L02) ist, aufweist, wobei die Vorrichtung (01) wahlweise
- in die Waschlage (II) zum Waschen der Walze (02), in welcher erste und zweite Abstreifkanten / Rakelkanten (06'; 07') von ersten und zweiten Abstreifmessern / Rakeln (08'; 09') auf der gesamten, im wesentlichen durchgehenden wirksamen Mantelfläche der Walze (02) in Kontakt mit dieser gebracht sind
- in die Abnahmetage (III) zur Farbabnahme in einem Randbereich der Walze (02), in welcher zweite Abstreifkanten / Rakelkanten (06') zweier lediglich teilbreiter zweiter Abstreifmesser / Rakel (09) mit der Mantelfläche der Walze (02) in Kontakt gebracht werden, und wobei die ersten und zweiten Abstreifkanten / Rakelkanten (06; 07) durch axial nebeneinander liegende Abschnitte (a1; a2; a3) unterschiedlicher Ausprägung der der Mantelfläche der Walze (02) zugewandten Kante des Rakelelementes (03) gebildet werden,
wobei das wahlweise Verbringen in die Lagen (I; II; III) mittels eines ein Antriebsmittel (14) aufweisenden gemeinsamen Stellantriebes (11) erfolgt, indem der Stellantrieb (11) durch das Antriebsmittel (14) wahlweise in eine Abstellposition oder eine von zwei verschiedenen definierten Anstellpositionen verbracht wird, wobei der das Antriebsmittel (14) aufweisende Stellantrieb (11) eine Positionierung zweier verschiedener definierter Anstellpositionen und einer Abstellposition vorsieht, und wobei für die Abnahmelage (III) das Rakelelement (03) in der Weise angestellt wird, dass die teilbreiten zweiten Abstreifmesser / Rakel (09') im Kontakt mit der Mantelfläche stehen während das erste Abstreifmesser / Rakel (08') von der Mantelfläche noch beabstandet ist, und für die Waschlage (II) das Rakelelement (03) in der Weise weiter zur Mantelfläche hin angestellt wird, bis das erste Abstreifmesser / Rakel (08') entgegen der Rückstellkraft (F09) der federnden oder federnd gelagerten zweiten Abstreifmesser / Rakel (09') ebenfalls im Kontakt mit der Mantelfläche steht.

7. Verfahren nach Anspruch 1, **dadurch gekennzeichnet, dass** das Stellen mittels eines druckmittelbetriebenen Antriebsmittel (14) erfolgt, indem das Antriebsmittel (14) für die Abstreiflage (III) mit einem ersten Druck (P1) und für die Waschlage (II) mit einem vom ersten Druck (P1) verschiednen zweiten Druck (P2) beaufschlagt wird.

8. Verfahren nach Anspruch 7, **dadurch gekennzeichnet, dass** für die Waschlage (II) eine Beaufschlagung mit einem höheren Druck (P1) als für die Abstreiflage (III) erfolgt.

9. Verfahren nach Anspruch 7, **dadurch gekennzeichnet, dass** das Stellen der Vorrichtung (01) gegen einen bewegbaren Anschlag (17) erfolgt.

10. Vorrichtung zum Abstreifen eies Fluids (F) von einer Walze (02) mit mindestens
einer teilbreiten ersten Abstreifkante / Rakelkante (07), welche in einer Abnahmelage (III) auf einem Teilabschnitt (a1; a2) der Walze (02) mit deren Mantelfläche in Kontakt bringbar ist, wobei die Vorrichtung (01) in eine zweite, von der erstgenannten Abnahmelage (III) verschiedene Waschlage (II) bringbar ist, in welcher zusätzlich oder anstelle der mindestens einen ersten Abstreifkante / Rakelkante (07) eine von dieser verschiedene zweite Abstreifkante / Rakelkante (06) mit der Walze (02) in Kontakt bringbar ist, und wobei die Abstreifkanten (06; 07) jeweils Bestandteile von Abstreifmessern / Rakeln (08; 09) sind, **dadurch gekennzeichnet, dass** zur Positionierung im Hinblick auf die beiden Anstell-Lagen (II, III) ein gemeinsamer Stellantrieb (11) mit einem Antriebsmittel (14) vorgesehen ist, und dass der das Antriebsmittel (14) aufweisende Stellantrieb (11) eine Positionierung zweier verschiedener definierter Anstellpositionen und einer Abstellposition vorsieht, und dass die erste und zweite Abstreifkante / Rakelkante (06; 07) in Umfangsrichtung der Walze (02) betrachtet versetzt zueinander angeordnet sind und die zweite Abstreifkante / Rakelkante auf einer gesamten wirksamen Länge (L02) der Mantelfläche der Walze (02) in Kontakt bringbar ist.

11. Vorrichtung zum Abstreift Fluids (F) von einer Walze (02) mit mindestens eine teilbreiten ersten Abstreifkante / Rakelkante (07), wobei die Vorrichtung (01) zusätzlich eine von der ersten Abstreifkante / Rakelkante (07) verschiedene zweite Abstreifkante / Rakelkante (06) aufweist, wobei die Vorrichtung (01) mindestens zwei teilbreite erste Abstreifkanten / Rahelkanten (07) und eine in axialer Richtung der Walze (02) betrachtet sich lückenlos dazwischen anschließende zweite Abstreifkante / Rakelkante (06) aufweist, **dadurch gekennzeichnet, dass** zur Positionierung im Hinblick auf die beiden Anstell-Lagen (II, III) ein gemeinsamer Stellantrieb (11) mit einem Antriebsmittel (14) vorgesehen ist, und dass der das Antriebsmittel (14) aufweisende Stellantrieb (11) eine Positionierung zweier verschiedener definierter Anstellpositionen und einer Abstellposition vorsieht, dass erste und zweite Abstreifkante / Rakelkante (06; 07) durch axial nebeneinander liegende Abschnitte (a1; a2; a3) unterschiedlicher Ausprägung der der Mantelfläche der Walze (02) zugewandten Kante des Rakelelementes (03) derart gebildet sind sodass beim Anschwenken des Rakelelementes (03) zunächst die ersten Abstreifkanten / Rakelkanten (07') zur Farbabnahme im Randbereich und erst bei weiterem Anstellen die zweite Abstreifkante / Rakelkante (06') zum Waschen in Kontakt mit der Mantelfläche tritt.

12. Vorrichtung nach Anspruch 10 oder 11, **dadurch gekennzeichnet, dass** die Abstreifkanten (06; 07) an einer selben Halterung (13) verdrehfest gegenüber derselben gelagert und durch ein gemeinsames Antriebsmittel (14) stellbar sind.

13. Vorrichtung nach Anspruch 10, **dadurch gekennzeichnet, dass** die Vorrichtung zumindest auf einem Längsabschnitt in Umfangsrichtung der Walze (02) hintereinander sowohl eine über die gesamte wirksame Länge (L02) der Mantelfläche der Walze (02) reichende Rakelkante (06) als auch eine teilbreite Rakelkante (07) aufweist.

14. Vorrichtung nach Anspruch 11, **dadurch gekennzeichnet, dass** die zweite Rakelkante (06) und die ersten Rakelkanten (07) axial versetzt nebeneinander angeordnet sind.

15. Vorrichtung nach Anspruch 11 oder 13, **dadurch gekennzeichnet, dass** in Waschlage (II) sowohl die mindestens eine teilbreite Abstreifkante (07) als auch die über die gesamte wirksame Länge (L02) reichende Abstreifkante (06) an die Walze (02) angestellt ist.

16. Vorrichtung nach Anspruch 14, **dadurch gekennzeichnet, dass** in Waschlage (II) die mindestens zwei teilbreiten Abstreifkanten (07) als auch die dazwischen liegende Abstreifkante (06) an die Walze (02) angestellt ist.

17. Vorrichtung nach Anspruch 12, **dadurch gekennzeichnet, dass** die Abstreifkanten (06; 07) als Bestandteile von Rakeln (08; 09) an einer um eine gestellfeste Schwenkachse (S) verschwenkbaren Halterung (13) gelagert sind.

18. Vorrichtung nach Anspruch 17, **dadurch gekennzeichnet, dass** im Hinblick auf die beiden Anstell-Lagen (I; II; III) ein Anschlag (17) mit einer ortsveränderbaren Anschlagfläche (22) vorgesehen ist, die einer rakelfesten Anschlagfläche (23) als Widerlager dient.

19. Vorrichtung nach Anspruch 18, **dadurch gekennzeichnet, dass** eine räumliche Lage der Anschlagfläche (22) abhängig ist von einer Größe einer Kraftbeaufschlagung durch das Antriebsmittels (14).

20. Vorrichtung nach Anspruch 19, **dadurch gekennzeichnet, dass** die Anschlagfläche (22) an einer gestellfesten Halterung (19) mittels eines Federelementes (21) entgegen der Bewegungsrichtung der zugeordneten Anschlagfläche (23) federnd gelagert ist.

21. Vorrichtung nach Anspruch 20, **dadurch gekennzeichnet, dass** das Federelement (21) in Ruhelage entgegen der Bewegungsrichtung der Anschlagfläche (23) vorgespannt ist.

22. Vorrichtung nach Anspruch 19, **dadurch gekennzeichnet, dass** die ortsveränderbare Anschlagfläche (22) mindestens eine erste, zur Abnahmelage (III) der Vorrichtung (01) korrespondierende Position sowie eine zweite, zur Waschlage (II) der Vorrichtung (01) korrespondierende Position aufweist.

23. Vorrichtung nach Anspruch 21 und 22, **dadurch gekennzeichnet, dass** sich das Federelement in der zur Abnahmelage (III) der Vorrichtung (01) korrespondierenden Position in der vorgespannten Ruhelage und in zur Waschlage (II) der Vorrichtung (01) korrespondierenden Position in einer eingefederten Position befindet.

24. Vorrichtung nach Anspruch 10 oder 11, **dadurch gekennzeichnet, dass** für den Stellantrieb (11) ein Anschlag (17) mit einer ortsveränderbaren Anschlagfläche (22) vorgesehen ist, die einer rakelfesten Anschlagfläche (23) als Widerlager dient.

25. Verfahren nach Anspruch 1 oder 6 oder Vorrichtung nach Anspruch 10 oder 11, **dadurch gekennzeichnet, dass** das Antriebsmittel (14) als druckmittelbetriebenes Antriebsmittel (14) ausgebildet ist.

26. Verfahren nach Anspruch 1 oder 6 oder Vorrichtung nach Anspruch 10 oder 11, **dadurch gekennzeichnet, dass** das Antriebsmittel (14) als fernbetätigbarer Positionierantrieb ausgebildet ist, an dessen Ausgang zumindest drei voneinander verschiedene definierte Positionen einstellbar sind.

27. Verfahren nach Anspruch 1 oder 6 oder Vorrichtung nach Anspruch 10 oder 11, **dadurch gekennzeichnet, dass** das Antriebsmittel (14) als druckmittelbetriebener Positionierzylinder ausgebildet ist.

28. Verfahren nach Anspruch 1 oder 6 oder Vorrichtung nach Anspruch 10 oder 11, **dadurch gekennzeichnet, dass** das Antriebsmittel (14) als Linearantrieb ausgebildet ist.

29. Verfahren nach Anspruch 1 oder 6 oder Vorrichtung nach Anspruch 10 oder 11, **dadurch gekennzeichnet, dass** das Antriebsmittel (14) als Elektromotor, insbesondere als Schrittmotor, ausgebildet ist.

30. Verfahren nach Anspruch 1 oder 6 oder Vorrichtung nach Anspruch 10 oder 11, **dadurch gekennzeichnet, dass** das Antriebsmittel (14) mit einem Leitstand und/oder einer Maschinensteuerung in Signalverbindung steht.

31. Verfahren nach Anspruch 1 oder 6 oder Vorrichtung nach Anspruch 10 oder 11, **dadurch gekennzeichnet, dass** das Antriebsmittel (14) fernbetätigbar ausgebildet ist.

32. Vorrichtung nach Anspruch 10 oder 11, **dadurch gekennzeichnet, dass** zusätzlich zu den Abstreifkanten (06; 07) ein Spritzschutz (33) vorgesehen ist.

33. Vorrichtung nach Anspruch 32, **dadurch gekennzeichnet, dass** der Spritzschutz (33) in Drehrichtung der Walze (02) betrachtet hinter den Abstreifkanten (06; 07) angeordnet ist.

## Claims

1. Method for wiping a fluid (F) from a roll with an apparatus (01), the apparatus (01) optionally being moved into a washing position (II) for washing the roll (02), in which washing position (II) a first wiping edge/doctor edge (07) of a wiping blade/doctor (08) is brought into contact with the roll (02) on the entire, substantially continuous active circumferential face of the said roll (02), and into a removal position (III) for ink removal in an edge region of the roll (02), in which removal position (III) the continuous wiping blade/doctor (08) is moved out of contact but a second wiping edge/doctor edge (06) of at least one wiping blade/doctor (09) of merely partial width is brought into contact with the circumferential face of the roll (02), **characterized in that** the optional movement into the positions (I; II; III) takes place by means of a common actuating drive (11) which has a drive means (14), by the actuating drive (11) being moved by the drive means (14) optionally into a thrown-off position or one of two different defined thrown-on positions, the actuating drive (11) which has the drive means (14) providing positioning of two different defined thrown-on positions and one thrown-off position, and the actuation taking place by common pivoting of the first and second wiping edges/doctor edges (06; 07) which are arranged on the apparatus (01) offset with respect to one another as viewed in the circumferential direction of the roll (02).

2. Method according to Claim 1, **characterized in that** a doctor element (03) of the apparatus (01) is actuated for the optional washing or wiping, which doctor element (03), depending on the desired position (I; II; III), has no contact with the circumferential face of the roll (02), has contact on an entire active length (L02) of the circumferential face of the roll (02), or has contact with at least one part section (a1; a2) of the circumferential face of the roll (02), which part section (a1; a2) is smaller than half the active length (L02).

3. Method according to Claim 1, **characterized in that** the wiping blade/doctor (09) is thrown on in the wiping position (III) in a temporally synchronized manner.

4. Method according to Claim 1, **characterized in that** the actuation takes place against a stop (17) with a variable location.

5. Method according to Claim 1, **characterized in that** the actuation takes place against a stop (17), the spatial position of the stop face (22) of which is dependent on a magnitude of a force loading.

6. Method for wiping a fluid (F) from a roll with an apparatus (01), a doctor element (03) of the apparatus (01) being actuated for the optional washing or wiping, which doctor element (03), depending on the desired position (I; II; III), has no contact with the circumferential face of the roll (02), has contact on an entire active length (L02) of the circumferential face of the roll (02) in a washing position (II), or has contact with at least one part section (a1; a2) of the circumferential face of the roll (02) in a removal position (III), which part section (a1; a2) is smaller than half the active length (L02), the apparatus (01) optionally being moved
- into the washing position (II) for washing the roll (02), in which washing position (II) first and second wiping edges/doctor edges (06'; 07') of first and second wiping blades/doctors (08'; 09') are brought into contact with the roll (02) on the entire, substantially continuous active circumferential face of the said roll (02), and
- into the removal position (III) for ink removal in an edge region of the roll (02), in which removal position (III) second wiping edges/doctor edges (06') of two second wiping blades/doctors (09) of merely partial width are brought into contact with the circumferential face of the roll (02), and the first and second wiping edges/doctor edges (06; 07) being formed by sections (a1; a2; a3) which lie axially next to one another of different shape of that edge of the doctor element (03) which faces the circumferential face of the roll (02), the optional movement into the positions (I; II; III) taking place by means of a common actuating drive (11) which has a drive means (14), by the actuating drive (11) being moved by the drive means (14) optionally into a thrown-off position or one of two different defined thrown-on positions, the actuating drive (11) which has the drive means (14) providing positioning of two different defined thrown-on positions and one thrown-off position, and the doctor element (03) being thrown on for the removal position (III) in such a way that the second wiping blades/doctors (09') of partial width are in contact with the circumferential face whereas the first wiping blade/doctor (08') is still spaced apart from the circumferential face, and the doctor element (03) being thrown on further towards the circumferential face for the washing position (II) until the first wiping blade/doctor (08') is likewise in contact with the circumferential face counter to the restoring force (F09) of the resilient or resiliently mounted second wiping blade/doctor (09').

7. Method according to Claim 1, **characterized in that** the actuation takes place by means of a drive means (14) which is operated by pressure medium, by the drive means (14) being loaded with a first pressure (P1) for the wiping position (III) and with a second pressure (P2) which is different from the first pressure (P1) for the washing position (II).

8. Method according to Claim 7, **characterized in that** loading with a higher pressure (P1) than for the wiping position (III) takes place for the washing position (II).

9. Method according to Claim 7, **characterized in that** the actuation of the apparatus (01) takes place against a movable stop (17).

10. Apparatus for wiping a fluid (F) from a roll (02) with at least one wiping edge/doctor edge (07) of partial width which, in a removal position (III), can be brought into contact on a part section (a1; a2) of the roll (02) with the circumferential face of the said roll (02), it being possible for the apparatus (01) to be moved into a second washing position (II) which is different from the removal position (III) mentioned first and in which, in addition to or instead of the at least one first wiping edge/doctor edge (07), a second wiping edge/doctor edge (06) which is different from the said first wiping edge/doctor edge (07) can be brought into contact with the roll (02), and the wiping edges (06; 07) in each case being constituent parts of wiping blades/doctors (08; 09), **characterized in that** a common actuating drive (11) with a drive means (14) is provided for positioning with regard to the two thrown-on positions (II, III), and **in that** the actuating drive (11) which has the drive means (14) provides positioning of two different defined thrown-on positions and one thrown-off position, and **in that** the first and second wiping edges/doctor edges (06; 07) are arranged offset with respect to one another as viewed in the circumferential direction of the roll (02), and the second wiping edge/doctor edge can be brought into contact on an entire active length (L02) of the circumferential face of the roll (02).

11. Apparatus for wiping a fluid (F) from a roll (02) with at least one first wiping edge/doctor edge (07) of partial width, the apparatus (01) additionally having a second wiping edge/doctor edge (06) which is different from the first wiping edge/doctor edge (07), the apparatus (01) having at least two first wiping edges/doctor edges (07) of partial width and one second wiping edge/doctor edge (06) which is adjacent between them without a gap as viewed in the axial direction of the roll (02), **characterized in that** a common actuating drive (11) with a drive means (14) is provided for positioning with regard to the two thrown-on positions (II, III), and **in that** the actuating drive (11) which has the drive means (14) provides positioning of two different defined thrown-on positions and one thrown-off position, **in that** first and second wiping edges/doctor edges (06; 07) are formed by sections (a1; a2; a3) which lie axially next to one another of different shape of that edge of the doctor element (03) which faces the circumferential face of the roll (02), in such a way that, at the start of pivoting of the doctor element (03), first of all the first wiping edges/doctor edges (07') come into contact for ink removal in the edge region, and the second wiping edge/doctor edge comes into contact with the circumferential face for washing only during further throwing on.

12. Apparatus according to Claim 10 or 11, **characterized in that** the wiping edges (06; 07) are mounted on one and the same holder (13) fixedly in terms of rotation with respect to the latter and can be actuated by a common drive means (14).

13. Apparatus according to Claim 10, **characterized in that** the apparatus has both a doctor edge (06) which reaches over the entire active length (L02) of the circumferential face of the roll (02) and a doctor edge (07) of partial width behind one another at least on a longitudinal section in the circumferential direction of the roll (02).

14. Apparatus according to Claim 11, **characterized in that** the second doctor edge (06) and the first doctor edges (07) are arranged such that they are offset axially next to one another.

15. Apparatus according to Claim 11 or 13, **characterized in that**, in the washing position (II), both the at least one wiping edge (07) of partial width and the wiping edge (06) which reaches over the entire active length (L02) are set against the roll (02).

16. Apparatus according to Claim 14, **characterized in that**, in the washing position (II), the at least two wiping edges (07) of partial width and the wiping edge (06) which lies between them are set against the roll (02).

17. Apparatus according to Claim 12, **characterized in that** the wiping edges (06; 07) are mounted as constituent parts of doctors (08; 09) on a holder (13) which can be pivoted about a pivot pin (S) which is fixed to the frame.

18. Apparatus according to Claim 17, **characterized in that**, with regard to the two thrown-on positions (I; II; III), a stop (17) is provided with a stop face (22) of variable location, which stop face (22) serves as an abutment for a stop face (23) which is fixed to the doctor.

19. Apparatus according to Claim 18, **characterized in that** a spatial position of the stop face (22) is dependent on a magnitude of a force loading by the drive means (14).

20. Apparatus according to Claim 19, **characterized in that** the stop face (22) is mounted resiliently by means of a spring element (21) on a holder (19) which is fixed to the frame, counter to the movement direction of the associated stop face (23).

21. Apparatus according to Claim 20, **characterized in that**, in the rest position, the spring element (21) is prestressed counter to the movement direction of the stop face (23).

22. Apparatus according to Claim 19, **characterized in that** the stop face (22) of variable location has at least one first position which corresponds to the removal position (III) of the apparatus (01) and one second position which corresponds to the washing position (II) of the apparatus (01).

23. Apparatus according to Claims 21 and 22, **characterized in that**, in the prestressed rest position, the spring element is situated in the position which corresponds to the removal position (III) of the apparatus (01) and, in a compressed position, the spring element is situated in a position which corresponds to the washing position (II) of the apparatus (01).

24. Apparatus according to Claim 10 or 11, **characterized in that**, for the actuating drive (11), a stop (17) is provided with a stop face (22) of variable location, which stop face (22) serves as an abutment for a stop face (23) which is fixed to a doctor.

25. Method according to Claim 1 or 6 or apparatus according to Claim 10 or 11, **characterized in that** the drive means (14) is configured as a drive means (14) which is operated by pressure medium.

26. Method according to Claim 1 or 6 or apparatus according to Claim 10 or 11, **characterized in that** the drive means (14) is configured as a remote-controllable positioning drive, at the outlet of which at least three defined positions which are different from one another can be set.

27. Method according to Claim 1 or 6 or apparatus according to Claim 10 or 11, **characterized in that** the drive means (14) is configured as a positioning cylinder which is operated by pressure medium.

28. Method according to Claim 1 or 6 or apparatus according to Claim 10 or 11, **characterized in that** the drive means (14) is configured as a linear drive.

29. Method according to Claim 1 or 6 or apparatus according to Claim 10 or 11, **characterized in that** the drive means (14) is configured as an electric motor, in particular as a stepping motor.

30. Method according to Claim 1 or 6 or apparatus according to Claim 10 or 11, **characterized in that** the drive means (14) is signal-connected to a control desk and/or a machine controller.

31. Method according to Claim 1 or 6 or apparatus according to Claim 10 or 11, **characterized in that** the drive means (14) is of remote-controllable configuration.

32. Apparatus according to Claim 10 or 11, **characterized in that** a splash guard (33) is provided in addition to the wiping edges (06; 07).

33. Apparatus according to Claim 32, **characterized in that** the splash guard (33) is arranged behind the wiping edges (06; 07) as viewed in the rotational direction of the roll (02).

## Revendications

1. Procédé pour gratter un fluide (F) d'un cylindre avec un dispositif (01), ledit dispositif (01) étant amené au choix dans une position de lavage (II) pour le lavage du cylindre (02), dans laquelle un premier bord de grattage ou bord de raclage (07) d'une lame de grattage ou d'un racloir (08) est amené en contact avec le cylindre (02) sur toute la surface extérieure active, sensiblement continue, dudit cylindre, et dans une position de grattage (III) pour enlever l'encre dans une zone de bordure du cylindre (02), dans laquelle la lame de grattage ou le racloir (08) continu est amené hors de contact, néanmoins un deuxième bord de grattage ou bord de raclage (06) d'au moins une lame de grattage ou racloir (09) de largeur partielle seulement est amenée en contact avec la surface extérieure du cylindre (02), **caractérisé en ce que** le passage au choix dans les positions (I ; II ; III) est effectué au moyen d'un servomoteur (11) commun, muni d'un moyen d'entraînement (14), du fait que le servomoteur (11) est amené par le moyen d'entraînement (14) au choix dans une position de non-contact ou dans une parmi deux positions de contact différentes définies, le servomoteur (11) muni du moyen d'entraînement (14) prévoyant un positionnement de deux positions de contact différentes définies et d'une position de non-contact, et le réglage étant effectué sous l'effet du pivotement commun du premier et du deuxième bord de grattage ou bord de raclage (06 ; 07) qui, par référence à la direction circonférentielle du cylindre (02), sont disposés sur le dispositif (01) en étant décalés l'un par rapport à l'autre.

2. Procédé selon la revendication 1, **caractérisé en ce qu'**un élément de raclage (03) du dispositif (01) est réglé pour le lavage ou le grattage optionnels, et en fonction de la position (I ; II ; III) souhaitée, ledit élément de raclage n'est pas en contact avec la surface extérieure du cylindre (02), est en contact sur toute une longueur active (L02) de la surface extérieure du cylindre (02) ou est en contact avec au moins une portion (a1 ; a2) de la surface extérieure du cylindre (02), laquelle est inférieure à la moitié de la longueur active (L02).

3. Procédé selon la revendication 1, **caractérisé en ce que** la mise en contact de la lame de grattage ou du racloir (09) de largeur partielle est effectuée dans la position de grattage (III) avec une synchronisation dans le temps.

4. Procédé selon la revendication 1, **caractérisé en ce que** le réglage est effectué moyennant une butée (17) mobile.

5. Procédé selon la revendication 1, **caractérisé en ce que** le réglage est effectué moyennant une butée (17), dont la position dans l'espace de sa surface de butée (22) est fonction de l'importance d'une force appliquée.

6. Procédé pour gratter un fluide (F) d'un cylindre avec un dispositif (01), un élément de raclage (03) du dispositif (01) étant réglé au choix pour le lavage ou le grattage, et en fonction de la position (I ; II ; III) souhaitée, ledit élément de raclage n'est pas en contact avec la surface extérieure du cylindre (02), est en contact, dans une position de lavage (II), avec toute une longueur active (L02) de la surface extérieure du cylindre (02) ou est en contact, dans une position de grattage (III), avec au moins une portion (a1 ; a2) de la surface extérieure du cylindre (02), laquelle est inférieure à la moitié de la longueur active (L02), ledit dispositif (01) étant amené au choix
- dans la position de lavage (II) pour le lavage du cylindre (02), dans laquelle des premiers et des deuxièmes bords de grattage ou bords de raclage (06' ; 07') de premiers et deuxièmes lames de grattage ou racloirs (08' ; 09') sont amenés en contact avec le cylindre (02) sur toute la surface extérieure active, sensiblement continue, dudit cylindre,
- dans la position de grattage (III) pour enlever l'encre dans une zone de bordure du cylindre (02), dans laquelle des deuxièmes bords de grattage ou bords de raclage (06') de deuxièmes lames de grattage ou racloirs (09) de largeur partielle seulement sont amenés en contact avec la surface extérieure du cylindre (02), et les premiers et deuxièmes bords de grattage ou bords de raclage (06 ; 07) étant formés par des portions (a1 ; a2 ; a3), juxtaposées axialement, de différentes empreintes du bord, orienté vers la surface extérieure du cylindre (02), de l'élément de raclage (03),
le passage au choix dans les positions (I ; II ; III) étant effectué au moyen d'un servomoteur (11) commun muni d'un moyen d'entraînement (14), du fait que le servomoteur (11) est amené par le moyen d'entraînement (14) au choix dans une position de non-contact ou dans l'une parmi deux positions de contact différentes définies, le servomoteur (11) muni du moyen d'entraînement (14) prévoyant un positionnement de deux positions de contact différentes définies et d'une position de non-contact, et pour la position de grattage (III), l'élément de raclage (03) étant amené en contact de telle sorte que les deuxièmes lames de grattage ou racloirs (09') de largeur partielle sont en contact avec la surface extérieure, tandis que la première lame de grattage ou le premier racloir (08') est encore disposé à distance de la surface extérieure, et pour la position de lavage (II) l'élément de raclage (03) continu à être amené en contact avec la surface extérieure jusqu'à ce que la première lame de grattage ou le premier racloir (08') soit également en contact avec la surface extérieure à l'encontre de la force de rappel (F09) des deuxièmes lames de grattage ou racloirs flexibles ou montés de manière flexible.

7. Procédé selon la revendication 1, **caractérisé en ce que** le réglage est effectué à l'aide d'un moyen d'entraînement (14) actionné par un fluide sous pression, du fait que le moyen d'entraînement (14) est sollicité par une première pression (P1) pour la position de grattage (III) et par une deuxième pression (P2), différente de la première pression (P1), pour la position de lavage (II).

8. Procédé selon la revendication 7, **caractérisé en ce que** la pression appliquée pour la position de lavage (II) est une pression (P1) plus élevée que celle appliquée pour la position de grattage (III).

9. Procédé selon la revendication 7, **caractérisé en ce que** le réglage du dispositif (01) est effectué moyennant une butée (17) mobile.

10. Dispositif pour gratter un fluide (F) d'un cylindre (02), comportant au moins un premier bord de grattage ou bord de raclage (07) de largeur partielle qui, dans une position de grattage (III), peut être amené en contact avec la surface extérieure du cylindre (02) sur une portion (a1 ; a2) dudit cylindre, le dispositif (01) pouvant être amené dans une deuxième position de lavage (II), qui est différente de la position de grattage (III) citée en premier et dans laquelle, en plus ou en lieu et place dudit au moins un premier bord de grattage ou bord de raclage (07), un deuxième bord de grattage ou bord de raclage (06), différent de ce dernier, peut être amené en contact avec le cylindre (02), et les bords de grattage ou bords de raclage (06 ; 07) sont chacun des parties intégrantes de lames de grattage ou racloirs (08 ; 09), **caractérisé en ce que** pour le positionnement dans les deux positions de contact (II, III), il est prévu un servomoteur (11) commun avec un moyen d'entraînement (14), et **en ce que** le servomoteur (11), muni du moyen d'entraînement (14), prévoit un positionnement de deux positions de contact différentes définies et d'une position de non-contact, et **en ce que** le premier et le deuxième bord de grattage ou bord de raclage (06 ; 07) sont décalés l'un par rapport à l'autre par référence à la direction circonférentielle du cylindre (02), et le deuxième bord de grattage ou bord de raclage peut être amené en contact avec toute une longueur active (L02) de la surface extérieure du cylindre (02).

11. Dispositif pour gratter un fluide (F) d'un cylindre (02), comportant au moins un premier bord de grattage ou bord de raclage (07) de largeur partielle, le dispositif (01) comportant, en plus, un deuxième bord de grattage ou bord de raclage (06) différent du premier bord de grattage ou bord de raclage (07), le dispositif (01) comportant au moins deux premiers bords de grattage ou bords de raclage (07) de largeur partielle et un deuxième bord de grattage ou bord de raclage (06), intercalé entre ceux-ci sans intervalle par référence au sens axial du cylindre (02), **caractérisé en ce que** pour le positionnement dans les deux positions de contact (II, III), il est prévu un servomoteur (11) commun avec un moyen d'entraînement (14), et **en ce que** le servomoteur (11), muni du moyen d'entraînement (14), prévoit un positionnement de deux positions de contact différentes définies et d'une position de non-contact, **en ce que** le premier et le deuxième bord de grattage ou bord de raclage (06 ; 07) son formés par des portions (a1 ; a2 ; a3), juxtaposées axialement, de différentes empreintes du bord, orienté vers la surface extérieure du cylindre (02), de l'élément de raclage (03), de telle sorte que, au commencement du pivotement de l'élément de raclage (03), tout d'abord les premiers bord de grattage ou bords de raclage (07') sont amenés en contact avec la surface extérieure pour enlever l'encre dans la zone de bordure, et seulement pendant la suite du pivotement, le deuxième bord de grattage ou bord de raclage (06') est amené en contact avec la surface extérieure pour le lavage.

12. Dispositif selon la revendication 10 ou 11, **caractérisé en ce que** les bords de grattage (06 ; 07) sont montés sur un même support (13) de manière immobile en rotation par rapport à ce dernier et peuvent être réglés par un moyen d'entraînement (14) commun.

13. Dispositif selon la revendication 10, **caractérisé en ce que** le dispositif comporte un bord de raclage (06) couvrant toute la longueur active (L02) de la surface extérieure du cylindre (02), de même qu'un bord de raclage (07) de largeur partielle, disposés l'un derrière l'autre au moins sur une portion de la longueur dans la direction circonférentielle du cylindre (02).

14. Dispositif selon la revendication 11, **caractérisé en ce que** le deuxième bord de raclage (06) et les premiers bords de raclage (07) sont juxtaposés en étant décalés axialement.

15. Dispositif selon la revendication 11 ou 13, **caractérisé en ce que** dans la position de lavage (II), tant ledit au moins un bord de grattage (07) de largeur partielle que le bord de grattage (06) couvrant toute la longueur active (L02), sont en contact avec le cylindre (02).

16. Dispositif selon la revendication 14, **caractérisé en ce que** dans la position de lavage (II), lesdits au moins deux bords de grattage (07) de largeur partielle, de même que le bord de grattage (06) intercalé, sont en contact avec le cylindre (02).

17. Dispositif selon la revendication 12, **caractérisé en ce que** les bords de grattage (06 ; 07), en tant que parties intégrantes des racloirs (08 ; 09), sont montés sur un support (13) apte à pivoter autour d'un axe de pivotement (S) solidaire du bâti.

18. Dispositif selon la revendication 17, **caractérisé en ce que** pour les deux positions de contact (I ; II ; III), il est prévu une butée (17) avec des surfaces de butée (22) mobiles, qui font fonction de contre-butée à une surface de butée (23) solidaire du racloir.

19. Dispositif selon la revendication 18, **caractérisé en ce qu'**une position dans l'espace de la surface de butée (22) est fonction de l'importance d'une force appliquée par le moyen d'entraînement (14).

20. Dispositif selon la revendication 19, **caractérisé en ce que** la surface de butée (22) est disposée sur un support (19) solidaire du bâti, au moyen d'un élément de ressort (21), de manière flexible dans le sens opposé au sens de déplacement de la surface de butée (23) associée.

21. Dispositif selon la revendication 20, **caractérisé en ce que** l'élément de ressort (21) est précontraint dans la position de repos dans le sens opposé au sens de déplacement de la surface de butée (23).

22. Dispositif selon la revendication 19, **caractérisé en ce que** la surface de butée (22) mobile comporte au moins une première position, correspondant à la position de grattage (III) du dispositif (01), ainsi qu'une deuxième position correspondant à la position de lavage (II) du dispositif (01).

23. Dispositif selon les revendications 21 et 22, **caractérisé en ce que** l'élément de ressort, dans la position correspondant à la position de grattage (III) du dispositif (01), se situe dans la position de repos précontrainte et, dans la position correspondant à la position de lavage (II) du dispositif (01), se situe dans une position comprimée.

24. Dispositif selon la revendication 10 ou 11, **caractérisé en ce que** pour le servomoteur (11) est prévue une butée (17) avec une surface de butée (22) mobile, qui fait fonction de contre-butée à une surface de butée (23) solidaire du racloir.

25. Procédé selon la revendication 1 ou 6 ou dispositif selon la revendication 10 ou 11, **caractérisés en ce que** le moyen d'entraînement (14) est réalisé sous la forme d'un moyen d'entraînement (14) actionné par un fluide sous pression.

26. Procédé selon la revendication 1 ou 6 ou dispositif selon la revendication 10 ou 11, **caractérisés en ce que** le moyen d'entraînement (14) est réalisé sous la forme d'une commande de positionnement pouvant être télécommandée, à la sortie de laquelle il est possible de régler au moins trois positions définies, différentes l'une de l'autre.

27. Procédé selon la revendication 1 ou 6 ou dispositif selon la revendication 10 ou 11, **caractérisés en ce que** le moyen d'entraînement (14) est réalisé sous la forme d'un vérin de positionnement actionné par un fluide sous pression.

28. Procédé selon la revendication 1 ou 6 ou dispositif selon la revendication 10 ou 11, **caractérisés en ce que** le moyen d'entraînement (14) est réalisé sous la forme d'un entraînement linéaire.

29. Procédé selon la revendication 1 ou 6 ou dispositif selon la revendication 10 ou 11, **caractérisés en ce que** le moyen d'entraînement (14) est réalisé sous la forme d'un moteur électrique, en particulier sous la forme d'un moteur pas à pas.

30. Procédé selon la revendication 1 ou 6 ou dispositif selon la revendication 10 ou 11, **caractérisés en ce que** le moyen d'entraînement (14) est relié via une ligne de transmission de signaux à un poste de commande et/ou à une commande de la machine.

31. Procédé selon la revendication 1 ou 6 ou dispositif selon la revendication 10 ou 11, **caractérisés en ce que** le moyen d'entraînement (14) peut être commandé à distance.

32. Dispositif selon la revendication 10 ou 11, **caractérisé en ce qu'**une protection contre les projections (33) est prévue en plus des bords de grattage (06 ; 07).

33. Dispositif selon la revendication 32, **caractérisé en ce que**, par référence au sens de rotation du cylindre (02), la protection contre les projections (33) est montée en aval des bords de grattage (06 ; 07).
